# EUROPÄISCHE PATENTANMELDUNG

(11) **EP 4 631 710 A1**
(43) Veröffentlichungstag der Anmeldung: **15.10.2025**
(21) Anmeldenummer: 25164587.5
(22) Anmeldetag: 18.03.2025
(51) Int. Cl.: B31B 50/14, B31B 50/25, B65B 59/00

(54) **VORRICHTUNG, EINHEIT UND VERFAHREN ZUM VOLUMENOPTIMIERTEN VERPACKEN VON WAREN MITTELS EINES BEHÄLTERS**

(30) Priorität: 18.03.2024 DE 102024107723
(71) Anmelder: Mohrbach Verpackungsmaschinen GmbH, 66989 Höhfröschen (DE)
(72) Erfinder: Demuß, Lutz, 76829 Landau (DE)
(74) Vertreter: Kurz, Andreas

(57) **Zusammenfassung**

Die Erfindung betrifft eine Vorrichtung, eine Einheit und ein Verfahren zum volumenoptimierten Verpacken von Waren mittels eines Behälters aus faltbarem Material wie zum Beispiel Karton oder Pappe unter Berücksichtigung dessen individueller warenabhängiger Füllhöhe h, wobei der Behälter (7) einen Behälterboden (16) und vier sich paarweise gegenüberliegende Behälterwände (17) besitzt und zum teilweisen oder vollständigen Schließen des Behälters (7) mindestens eine Behälterwand (17) über einen Teil ihrer Höhe in Richtung der gegenüberliegenden Behälterwand (17) faltbar ist. Die Vorrichtung umfasst eine Einheit (8) zum Erfassen der individuellen Füllhöhe h des mit Waren befüllten Behälters (7), eine Einheit (11) zur Erzeugung horizontaler Rillungen (20) und/oder Perforierungen in den Behälterwänden (17) in Abhängigkeit der individuellen Füllhöhe h zur Schaffung von Faltlinien (21), eine Einheit (12) zur Erzeugung vertikaler Durchtrennungen (23) in den Behälterwänden (17) zwischen freiem Rand (19) der Behälterwände (17) und dem Bereich der individuellen Füllhöhe h, eine Einheit (13) zum Schließen des Behälters (7). Zum Verpacken von Waren auf möglichst effiziente und wirtschaftliche Art und Weise unter Berücksichtigung der individuellen Füllhöhe des Behälters (7) wird gemäß vorliegender Erfindung vorgeschlagen, dass die Einheit (12) zur Erzeugung vertikaler Durchtrennungen (23) in den Behälterwänden (17) eine Aufstandsfläche (56) zur Aufnahme des Behälterbodens (16) während der Erzeugung der Durchtrennungen (23) aufweist, sowie mindestens ein Trennwerkzeug (45, 45', 45") mit einer Trennkante (46, 46', 46"), wobei die Trennkante (46, 46', 46") in einer zur Aufstandsfläche (56) orthogonalen Ebene verläuft und gegenüber einer Senkrechten (55) zur Aufstandsfläche (56) um einen Winkel α geneigt ist und sich über die gesamte Länge der zu erzeugenden vertikalen Durchtrennung (23) erstreckt. Ferner besitzt die Einheit (12) zur Erzeugung vertikaler Durchtrennungen (23) in den Behälterwänden (17) Verstellmittel, mit denen das mindestens eine Trennwerkzeug (45, 45', 45") aus einer ersten inneren Funktionsstellung, in der die Trennkante (46, 46', 46") vor Durchtrennung der Behälterwand (17) innerhalb des Behälters (7) liegt, in eine zweite äußere Funktionsstellung translatorisch verstellbar ist, in der die Trennkante (46, 46', 46") nach Durchtrennung der Behälterwand (17) außerhalb des Behälters (7) liegt.

## Beschreibung

### Bezeichnung der Erfindung

Vorrichtung, Einheit und Verfahren zum volumenoptimierten Verpacken von Waren mittels eines Behälters

### Gebiet der Technik

Die Erfindung betrifft eine Vorrichtung zum volumenoptimierten Verpacken von Waren mittels eines Behälters aus faltbarem Material unter Berücksichtigung der warenbedingten individuellen Füllhöhe des Behälters gemäß dem Oberbegriff des Anspruchs 1 sowie eine dementsprechende Einheit gemäß dem Oberbegriff des Anspruchs 14 sowie ein dementsprechendes Verfahren gemäß dem Oberbegriff des Anspruchs 15.

### Stand der Technik

Mit der Möglichkeit Waren online jederzeit und ortsunabhängig ein- und verkaufen zu können, hat der Warenversand und damit auch das Verpacken von Waren für deren Transport enorm an Bedeutung gewonnen. Zur Verpackung geeignete Behälter bestehen zumeist aus Karton oder Wellpappe und werden nach ihrem Befüllen durch Falten entlang von Rillungen oder Perforierungen und gegebenenfalls Aufbringen und Verkleben eines Deckels (Verdeckelung) geschlossen. Der Einsatz von Verpackungsmaschinen erlaubt dabei einen hohen Automatisierungsgrad und damit eine außerordentliche Effizienz.

Die für das maschinelle Verpacken eingesetzten Behälter werden in der Regel in wenigen Grundgrößen mit einheitlicher Behälterhöhe vorgehalten. Das führt in Abhängigkeit der Art, Anzahl und Größe der zu verpackenden Waren dazu, dass die Füllhöhe der einzelnen Behälter starken Schwankungen unterworfen ist, so dass insbesondere bei kleinen und/oder wenigen Waren ein erheblicher Teil des vorhandenen Behältervolumens ungenutzt bleibt. Um zu verhindern, dass beim Transport die im freien Behältervolumen vagabundierenden Waren nicht zu Schaden kommen, muss der Behälter zur Lagesicherung der Waren gegebenenfalls mit Füllmaterial aufgefüllt werden. Beim Transport nehmen jedoch nur teilweise mit Waren befüllte Behälter unnötig viel Raum in Anspruch, mit der Folge, dass der zur Verfügung stehende Laderaum eines Transportfahrzeugs nur unzureichend genutzt wird. Nur teilweise befüllte Behälter mindern folglich die Rentabilität des Versandhandels in beträchtlichem Maße.

Um diesen Problemen zu begegnen, ist aus der DE 20 2018 103 599 U1 eine Vorrichtung zur Anpassung des Innenvolumens eines Kartons an das Volumen des im Karton einliegenden Füllguts bekannt. Die Vorrichtung besitzt eine Messeinrichtung mit einer auf das Füllgut absenkbaren Messplatte, um die gemessene individuelle Füllhöhe eines Kartons zu ermitteln. In Abhängigkeit der Füllhöhe werden dann mittels Schneid- oder Rillwerkzeugen horizontale Faltrillen in das Kartonmaterial eingebracht und mit Hilfe von vertikal verfahrbaren Eckschneidmessern die Ecken des Kartons bis zu den Faltrillen freigeschnitten. Die auf diese Weise entstehenden Schwenklaschen sind zum Schließen des Kartons um die Faltrillen einschwenkbar. Gegebenenfalls kann ein Deckel auf die umgefalteten Schwenklaschen aufgesetzt und mit dem Behälter verklebt werden.

Zum Freischneiden der Ecken eines Kartons sind außerdem scherenartigen Trennwerkzeugen bekannt, die mit geöffneten Scherenteile auf die Behälterwand abgesenkt werden. Durch Schließen der schwenkbaren Scherenteile wird ein vertikaler Schnitt in den Behälterwänden erzeugt.

Der Einsatz vertikal verfahrbarer Schneidmesser bzw. scherenartiger Trennwerkzeuge erweist sich jedoch in mehrerlei Hinsicht als problematisch. So müssen diese für das Freischneiden der Kartonecken horizontal und vertikal bewegt bzw. vertikal bewegt und verschwenkt werden. Die dafür notwendigen Führungs- und Antriebsmittel bedingen eine aufwändige Maschinenkonstruktion mit entsprechenden Mehrkosten bei der Herstellung. Im Betrieb zeigt sich, dass die Eckmesser bzw. scherenartigen Trennwerkzeuge einem hohen Verschleiß unterworfen sind und folglich in regelmäßigen Zeitintervallen durch scharfe Messer auszutauschen sind. Die dadurch bedingten Stillstandszeiten solcher Verpackungsmaschinen sind ursächlich für einen erheblichen Teil der Betriebs- und Wartungskosten. Seitens der Betreiber dieser Verpackungsmaschinen besteht daher ein großes Interesse, diese Kosten zu minimieren.

### Zusammenfassung der Erfindung

Vor diesem Hintergrund besteht die Aufgabe der Erfindung darin, eine Vorrichtung, eine Einheit und ein Verfahren der eingangs beschriebenen Art anzugeben, die ein an die individuelle Füllhöhe eines Behälters angepasstes Verpacken von Waren in einer möglichst effizienten und wirtschaftlichen Art und Weise erlauben.

Diese Aufgabe wird durch eine Vorrichtung mit den Merkmalen des Anspruchs 1, einer Einheit mit den Merkmalen des Anspruchs 14 sowie ein Verfahren mit den Merkmalen des Anspruchs 15 gelöst.

Vorteilhafte Weiterbildungen ergeben sich aus den Unteransprüchen.

Der Erfindung liegt der Gedanke zugrunde, eine vertikale Durchtrennung in einer Behälterwand allein durch eine translatorische, insbesondere lineare Vorschubbewegung eines Trennwerkzeugs quer zu einer Behälterwand zu erzeugen, wobei dessen Trennkante im Zuge der Vorschubbewegung eine Trennebene definiert. Dies gelingt Dank der Erfindung durch den Einsatz eines Trennwerkzeugs, dessen Trennkante sich über die gesamte Länge der in der Behälterwand zu erzeugenden Durchtrennung erstreckt und gegenüber der Behälterwand geneigt angeordnet ist. Zur Erzeugung der Durchtrennung wird das Trennwerkzeug ausschließlich translatorisch, insbesondere linear in Richtung der Behälterwand verstellt, wobei das Trennwerkzeug mit dem Teil seiner Trennkante die Behälterwand als erstes durchstößt, der der Behälterwand in Verstellrichtung am nächsten ist. Durch anhaltenden Vorschub des Trennwerkzeugs wandert der aktuelle Ort der Durchtrennung entlang der Trennkante bis die herzustellende Durchtrennung in voller Länge erreicht ist. Bewegungsrichtung des Trennwerkzeugs und Ausrichtung der Durchtrennung verlaufen somit quer zueinander und nicht parallel.

Eine translatorische Verstellung des mindestens einen Trennwerkzeugs im Sinne der Erfindung umschließt dabei alle Vorschubbewegungen, bei denen das mindestens eine Trennwerkzeug ohne Rotationsbewegung eine Lageänderung erfährt und dabei quer zur Behälterwand bewegt wird. Darunter fallen insbesondere lineare Vorschubbewegungen mit einer Neigung gegenüber der x-y-Ebene bzw. der Aufstandsfläche für den Behälter bzw. der Behälterwand sowie lineare Vorschubbewegungen in bzw. parallel zur x-y-Ebene bzw. der Aufstandsfläche bzw. der Behälterwand.

Gemäß einer bevorzugten Ausführungsform der Erfindung besitzt das mindestens eine Trennwerkzeug eine Trennkante, die im Fußbereich einen geringeren Abstand zum Führungsspalt bzw. zu der darin fixierten Behälterwand aufweist als im Kopfbereich. Im Zuge des Verstellens des Trennwerkzeugs wird folglich mit der Durchtrennung der Behälterwand im Inneren des Behälters begonnen. Anschließend wird die Durchtrennung nach oben zum freien Rand des Behälters hin fortgesetzt. Das hat den Vorteil, dass der anfängliche Durchstoßpunkt eines Trennwerkzeugs allseitig von der Behälterwand umgeben ist. Die dadurch vorhandene Stabilisierung im Bereich des Durchstoßpunktes erleichtert insbesondere den Beginn des Trennvorgangs. Weist die Vorrichtung eine Einheit zur Erzeugung von Rillungen bzw. Perforierungen auf, wird bei dieser Ausführungsform die Behälterwand im Bereich des Durchstoßpunktes zusätzlich von dieser Einheit gehalten und zusätzlich stabilisiert.

Alternativ ist es möglich, die Durchtrennung am oberen freien Rand der Behälterwand zu beginnen, also von oben außen nach unten innen auszuführen. Auch in diesem Fall wird allein durch eine translatorische Bewegung des mindestens einen Trennwerkzeugs quer zu den Behälterwänden eine Durchtrennung erzielt. Bei dieser Ausführungsform der Erfindung besitzt das mindestens eine Trennwerkzeug eine Trennkante, die im Fußbereich einen größeren Abstand zum Führungsspalt bzw. zu der darin fixierten Behälterwand aufweist als im Kopfbereich.

Der Winkel α, mit dem eine Trennkante gegenüber einer Senkrechten auf die Aufstandsfläche geneigt ist, ist größer Null und beträgt vorteilhafterweise mindestens 5°, vorzugsweise mindestens 7° und höchstvorzugsweise mindestens 9°. Damit wird während des Verstellens der Trennwerkzeuge ein ziehender Schnitt durch die Behälterwand entlang der Trennkante erreicht, wobei mit einem zunehmendem Winkel α eine Reduzierung der bei der Durchtrennung auf die Behälterwand einwirkenden Kräfte einhergeht.

Vorzugsweise weist die Trennkante eines Trennwerkzeugs einen linearen Verlauf auf, was während des Durchtrennens der Behälterwand zu im Wesentlichen konstanten Trennkräften führt. Alternativ ist es möglich, die Trennkante konkav auszubilden, wobei im Bereich des geringsten Abstandes zur Behälterwand der Winkel α am größten ist und danach kleiner wird. Diese Ausführungsform hat den Vorteil, dass die Trennkante beim anfänglichen Durchstoßen der Behälterwand geringeren Widerstand erzeugt. Sowohl bei linear als auch konkav verlaufenden Trennkanten ist es möglich, eine sägezahnartig ausgebildete Trennkante vorzusehen, um bei der Durchtrennung der Behälterwand einen Sägeeffekt zu erzielen.

Gemäß einer weiteren Alternative besitzt das mindestens eine Trennwerkzeug eine Trennkante mit einem oberen Abschnitt und einem unteren Abschnitt, die mit gegenläufiger Neigung pfeilartig aneinander anschließen. Der Übergang vom oberen Abschnitt zum unteren Abschnitt bildet auf diese Weise eine Spitze, die dem Führungsspalt bzw. der darin fixierten Behälterwand am nächsten ist und den anfänglichen Durchdringungspunkt bildet. Im Zuge einer translatorischen Bewegung des mindestens einen Trennwerkzeugs quer zur Behälterwand wird die Durchtrennung gleichzeitig nach oben zum freien Rand des Behälters hin und nach unten in entgegengesetzte Richtung erreicht. Bei einer solchen Ausführungsform genügt zur Herstellung der Durchtrennung ein vergleichsweise kurzer Verstellweg und ermöglicht damit ein schnelles Herstellen der Durchtrennung.

Eine vorteilhafte Weiterbildung der Erfindung sieht die Anordnung mehrere Trennwerkzeuge vor, vorzugsweise zwei oder vier, deren Trennkanten sich paarweise gegenüberliegen und auf diese Weise jeweils eine gemeinsame Trennebene definieren. Die gemeinsame Trennebene eines Werkzeugpaares kann sich dabei parallel zu einer Behälterwand erstrecken oder zwischen den sich diagonal gegenüberliegenden Kanten eines Behälters. Die Verstellbewegung zweier ein Paar bildender Trennwerkzeuge erfolgt dabei in der Trennebene mit entgegengesetzter Richtung, so dass sich die während des Durchtrennens der Behälterwand auf den Behälter einwirkenden Kräfte gegenseitig kompensieren.

Die Verstellung der Trennwerkzeuge erfolgt vorzugsweise mittels einer Linearführung, deren während des Verstellens ortsfeste Führungsschiene einen entlang der Führungsschiene in der Trennebene verschieblichen Führungswagen aufweist. Auf dem Führungswagen ist ein erfindungsgemäßes Trennwerkzeug befestigt, so dass mit einer Vorschubbewegung des Führungswagens das Trennwerkzeug mit Trennkante sicher und präzise in der Trennebene verstellt wird.

Die Vorschubkraft für ein Trennwerkzeug wird in Weiterbildung dieser Ausführungsform über eine Schubstange erreicht, deren oberes Ende an eine vertikal verstellbare Lagerplatte angelenkt ist und deren unteres Ende an den Führungswagen. In der ersten Funktionsstellung liegt das obere Ende der Schubstange seitlich nach innen versetzt gegenüber dem unteren Ende, woraus sich eine Schrägstellung ergibt. Durch Absenken der Lagerplatte mit Hilfe eines Aktors wird die Vertikalbewegung des oberen Endes der Schubstange in eine Querbewegung des unteren Endes der Schubstange umgelenkt, die ein Verstellen des Trennwerkzeugs in die zweite Funktionsstellung bewirkt und umgekehrt. Diese Art des Antriebs ermöglicht auf einfache Weise eine Kraftkopplung mit mehreren Trennwerkzeugen, indem zwischen Lagerplatte und Trennwerkezug bzw. Führungswagen jeweils eine Schubstange vorgesehen ist. Mit nur einer Vertikalbewegung der Lagerplatte werden dabei alle Trennwerkzeuge gleichzeitig verstellt und somit eine synchrone Verstellung aller Trennwerkzeuge gewährleistet ist.

Ohne sich darauf zu beschränken wird die Erfindung nachstehend anhand eines in der Zeichnung dargestellten Ausführungsbeispiels näher erläutert, wobei weitere Merkmale und Vorteile der Erfindung offenbar werden.

### Kurze Beschreibung der Zeichnungen

Es zeigt
- Fig. 1: eine Schrägansicht auf eine erfindungsgemäße Vorrichtung in einer Übersicht,
- Fig. 2: eine Schrägansicht auf einen Behälter zur Verpackung von Waren mittels der in Fig. 1 gezeigten Vorrichtung,
- Fig. 3: eine perspektivische Ansicht auf eine Einheit zur Erzeugung horizontaler Rillungen und vertikaler Durchtrennungen in den Behälterwänden des in Fig. 2 dargestellten Behälters,
- Fig. 4: eine perspektivische Draufsicht auf die in Fig. 3 dargestellte Einheit entlang der dortigen Linie IV - IV,
- Fig. 5: einen Schnitt durch die in den Fig. 3 und 4 dargestellte Einheit entlang der in Fig. 4 gezeigten Linie V - V,
- Fig. 6: einen Teilschnitt durch die in Fig. 5 gezeigte Einheit in dem dort mit VI gekennzeichneten Bereich,
- Fig. 7: einen Teilschnitt analog Fig. 5 durch eine erfindungsgemäße Einheit mit Trennwerkzeugen in einer ersten Alternative, und
- Fig. 8: einen Teilschnitt analog Fig. 5 durch eine erfindungsgemäße Einheit mit Trennwerkzeugen in einer zweiten Alternative.

### Beschreibung der Ausführungsformen

Die im weiteren verwendeten Begriffe wie "vertikal", "horizontal", "oben" und "unten" beziehen sich auf das in den Figuren abgebildete orthogonal Koordinatensystem, wobei der Begriff "vertikal" der Richtung der z-Achse entspricht, der Begriff "horizontal" der x-Achse und/oder y-Achse. Die Begriffe "oben" und "unten" bezeichnen eine Lage bezogen auf die z-Achse und die Begriffe "vorne" und "hinten" auf eine Lage bezogen auf die x-Achse. Mit der Bezeichnung "inneren" wird eine Lage innerhalb des die Behälterwände aufnehmenden Führungsspalts bezeichnet und mit "äußeren" eine Lage außerhalb des Führungsspalts.

**Fig. 1** gibt einen Überblick über eine erfindungsgemäße Vorrichtung 1 in einer Schrägansicht. Man erkennt einen Maschinenrahmen 2 mit Stützen 3, die über Längsträger 4 und Querträger 5 miteinander verbunden sind. Zur besseren Erkennbarkeit ist in **Fig. 1** ein Teil der Stützen und Träger sowie Verkleidungen weggelassen.

Der Maschinenrahmen 2 trägt im Inneren der Vorrichtung 1 eine Fördereinrichtung 6, die sich linear entlang der x-Achse von einer Aufgabeöffnung an der Stirnseite der Vorrichtung 1 zu einer Entnahmeöffnung an der gegenüberliegenden Rückseite der Vorrichtung 1 erstreckt. Die Fördereinrichtung 6 umfasst im vorliegenden Ausführungsbeispiel eine Förderbahn mit umlaufenden Förderriemen in Kombination mit Transportwagen. Über die Aufgabeöffnung werden mit Waren befüllte Behälter 7 mit nach oben weisender Öffnung der Fördereinrichtung 6 aufgegeben, auf welcher sie in Richtung der x-Achse verschiedene Bearbeitungsstationen durchlaufen. Die Fördereinrichtung 6 bildet im Bereich der Bearbeitungsstationen jeweils eine räumlich definierte Aufstandsfläche 56, die in oder parallel zur x-y Ebene angeordnet ist und auf der ein Behälter 7 für die jeweilige Bearbeitung fixiert wird. Dabei werden die Behälter 7 in Anhängigkeit ihrer individuellen Füllhöhe h sukzessive für den Versand vorbereitet und dann an der Rückseite der Vorrichtung 1 für den Transport ausgegeben.

Die in Richtung der x-Achse erste Bearbeitungsstation besteht im Wesentlichen aus einer Einheit 8 zum Erfassen der individuellen Füllhöhe h des Behälters 7. Die Einheit 8 besitzt zu diesem Zweck eine Messplatte 9, die in Ausgangsstellung für den Messvorgang vertikal über der Öffnung des Behälters 7 angeordnet ist und mittels eines Linearantriebs 10, hier in Form einer Zylinder-Kolbeneinheit, bis zum Kontakt der Messplatte 9 an den Waren ins Innere des Behälters 7 absenkbar ist. Aus dem Stellweg des Linearantriebs 10 in Verbindung mit dem bekannten Höhenniveau der Messplatte 9 in Ausgangsstellung und des Behälters 7 auf der Aufstandsfläche 56 der Fördereinrichtung 6 ist die jeweilige Füllhöhe h eines Behälters 7 individuell bestimmbar.

Die in Richtung der x-Achse nachfolgende zweite Bearbeitungsstation umfasst eine Einheit 11 zur Erzeugung horizontaler Rillungen und/oder Perforierungen in den Wänden des Behälter 7 und eine Einheit 12 zur Erzeugung vertikaler, sich bis zum Öffnungsrand der Behälter 7 erstreckender Durchtrennungen in den Wänden des Behälters 7, was vor allem unter den **Fig. 3** bis **Fig. 6** näher erläutert ist.

Im Weiteren gelangt der Behälter 7 zu einer dritten Bearbeitungsstation mit einer Einheit 13 zum Schließen des Behälters 7, worunter das Falten des Behälters 7, das Leimen und gegebenenfalls das Verdeckeln fallen. Die dazu erforderlichen Bearbeitungsschritte erfolgen mittels eines am Maschinenrahmen 2 horizontal verstellbaren Schlittens 14, an dem wiederum ein geeigneter, vertikal verstellbarer Werkzeugkopf 15 gelagert ist.

**Fig. 2** zeigt einen Behälter 7 im Zustand nach Verlassen der zweiten Bearbeitungsstation. Der Behälter 7 besteht aus einem faltbaren Material wie zum Beispiel Karton oder Wellpappe und besitzt quaderförmige Gestalt. Der Behälterboden 16 des Behälters 7 besitzt also einen rechteckförmigen Umriss, von dem ausgehend sich im rechten Winkel nach oben vier Behälterwände 17 erstrecken und auf diese Weise das Behälterinnere 18 umschließen, in dem die zu verpackenden Waren (nicht dargestellt) aufgenommen werden. Zwei benachbarte Behälterwände 17 bilden jeweils eine senkrecht zum Behälterboden 18 verlaufende Behälterkante 22.

Unterhalb des freien Randes 19 der Behälterwände 17 verlaufen parallel zum Behälterboden 16 horizontale Rillungen 21, die Faltlinien 20 bilden. Der Abstand der Rillungen 21 bzw. der Faltlinien 20 vom Behälterboden 16 entspricht der individuellen Füllhöhe h des Behälters 7, die in der Regel je nach Art, Menge und Beschaffenheit der aufgenommen Waren bei verschiedenen Behältern 7 unterschiedlich ist.

Im Bereich der Kanten 22 zweier benachbarter Behälterwände 17 weisen die Behälterwände 17 ausgehend von ihrem freien Rand 19 bis zu der Faltlinie 20 bzw. Rillung 21 bzw. Füllhöhe 22 vertikale Durchtrennungen 23 auf. Auf diese Weise bilden die Behälterwände 17 im Randbereich schwenkbare Flächenabschnitte, die zum Schließen des Behälters 7 um die Faltlinien 20 nach innen faltbar sind.

Der genauere Aufbau der Einheit 11 zur Erzeugung horizontaler Rillungen 21 und/oder Perforierungen und der Einheit 12 zur Erzeugung vertikaler Durchtrennungen 23 ergibt sich aus einer Zusammenschau der **Fig. 3** bis **Fig. 6****.** Die Einheit 11 zur Erzeugung horizontaler Rillungen 21 und/oder Perforierungen und die Einheit 12 zur Erzeugung vertikaler Durchtrennungen 23 sind im vorliegenden Ausführungsbeispiel zu einer Baugruppe 24 zusammengefasst, die an einem vertikalen Tragprofil 25 befestigt ist, welches mittels einer am Maschinenrahmen 2 der Vorrichtung 1 ortsfest angeordneten Hub- und Absenkeinrichtung 26 entlang einer vertikalen Achse 27 auf und ab verstellbar ist (**Fig. 1**).

An das untere Ende des Tragprofils 25 schließt ein Traggestell 28 an, an dem die Komponenten der Einheit 11 zur Erzeugung horizontaler Rillungen 21 und/oder Perforierungen und der Einheit 12 zur Erzeugung vertikaler Durchtrennungen 23 angeordnet sind. Das Traggestell 28 weist eine horizontale Kopfplatte 29 auf, deren Hauptachsen mit der x-Achse und y-Achse der Vorrichtung 1 zusammenfallen. Die Längsränder der Kopfplatte 29 verlaufen somit parallel zur x-Achse und die Querränder parallel zur y-Achse.

Von der Unterseite der Kopfplatte 29 erstrecken sich jeweils mittig im Bereich der Längsränder und Querränder vertikale äußere Haltearme 30, die jeweils von zwei im lichten Abstand achsparallel zueinander verlaufenden Profilpfosten 31 gebildet sind und deren untere Enden zusammen einen horizontal verlaufenden, gelochten Führungsrahmen 32 halten (**Fig. 4**). Der Führungsrahmen 32 umschließt eine rechteckförmige Rahmenöffnung, deren Hauptachsen der x-Achse und y-Achse der Vorrichtung 1 entsprechen und zu denen Führungsrahmen 32 und Rahmenöffnung symmetrisch ausgebildet sind. Führungsrahmen 32 und Rahmenöffnung liegen somit in einer Lotebene zur Achse 27.

Ferner umfasst das Traggestell 28 zwei vertikale innere Haltearme 33 (**Fig. 3** und **Fig. 5**), die sich symmetrisch zur Achse 27 im lichten Abstand gegenüberliegen und mit ihren oberen Enden an die Unterseite der Kopfplatte 29 anschließen und mit ihren unteren Enden zusammen eine horizontale Führungsplatte 34 halten. Etwa auf halber Höhe zwischen Kopfplatte 29 und Führungsplatte 34 sind die beiden inneren Haltearme 33 über eine horizontale Aufnahmeplatte 36 miteinander verbunden.

Die Führungsplatte 34 ist planparallel zum Führungsrahmen 32 ausgerichtet und besitzt ebenfalls einen rechteckförmigen Umriss, dessen Hauptachsen wiederum mit der x-Achse und x-Achse zusammenfallen. Führungsrahmen 32 und Führungsplatte 34 sind somit planparallel zueinander und konzentrisch zur Achse 27 in der Vorrichtung 1 angeordnet.

Im Vergleich zur Rahmenöffnung besitzt die Führungsplatte 34 geringere Abmessungen in Längs- und Querrichtung, so dass zwischen dem Führungsrahmen 32 und der Führungsplatte 34 ein umlaufender Führungsspalt 35 entsteht, in welchem beim Absenken der Baugruppe 24 ins Innere 18 eines Behälters 7 dessen Behälterwände 17 geführt und während des Durchtrennens fixiert sind.

Um die im Führungsspalt 35 zwischen Führungsrahmen 32 und Führungsplatte 34 befindlichen Behälterwände 17 mit Rillungen 21 und/oder Perforierungen zu versehen, umfasst die Baugruppe 24 ferner die Einheit 11 zur Erzeugung solcher Rillungen 21 und/oder Perforierungen. Deren genauer Aufbau geht insbesondere aus **Fig. 4** und **Fig. 6** hervor. Man erkennt zwischen den beiden Profilpfosten 31 eines jeden äußeren Haltearms 30 eine Linearführung 37, deren ortsfestes Teil 38 mit der Führungsplatte 34 verbunden ist und deren bewegliches Teil 39 von einem Aktor 40 in Richtung der x-Achse bzw. y-Achse verstellbar ist. An dem dem Führungsspalt 35 zugewandten Ende des beweglichen Teils 39 sitzt eine schmale plattenförmige Matrize 41, die sich entlang des Führungsspalts 35 parallel zu diesem erstreckt und an ihrer dem Führungsspalt 35 zugewandten aufrechten Seite eine horizontal verlaufende Prägenut 42 besitzt.

Die Einheit 11 umfasst zudem eine leistenförmige Patrize 43, die an der Unterseite der Führungsplatte 34 entlang deren Längs- bzw. Querränder befestigt ist. Die Patrize 43 ist an ihrer dem Führungsspalt 35 zugewandten Seite mit einer Prägeleiste 44 ausgestattet, die auf Höhe der Prägenut 42 und parallel zu dieser in den Führungsspalt 35 übersteht. Bei Aktivierung der Einheit 11 wird die Matrize 41 vom Aktor 40 in Richtung der gegenüberliegenden Patrize 43 verstellt, wobei die Prägeleiste 44 unter Klemmung einer Behälterwand 17 in die Prägenut 42 eingreift und dabei eine horizontale Rillung 21 in der Behälterwand 17 erzeugt. Gleichzeitig wird die Behälterwand 17 zwischen Patrize 43 und Matrize 41 fixiert für den nachfolgenden Bearbeitungsschritt zur Erzeugung vertikaler Durchtrennungen 23 in den Behälterwänden 17 mittels der Einheit 12. Die Einheit 11 zur Erzeugung horizontaler Rillungen 20 und/oder Perforierungen in den Behälterwänden 17 stellt somit gleichzeitig eine Halteeinrichtung zum Fixieren der Behälterwände 17 für die weitere Bearbeitung dar.

Die Erzeugung vertikaler Durchtrennungen 23 in den Behälterwänden 17, die sich zwischen freiem Rand 19 der Behälterwände 17 und der individuellen Füllhöhe h erstrecken, also bis zu den Rillungen 21 bzw. Faltlinien 20, erfolgt mit Hilfe der erfindungsgemäßen Einheit 12, wie sie insbesondere aus **Fig. 3** bis **Fig. 6** näher hervorgeht. Die vorzunehmenden Durchtrennungen 23 erstrecken sich im vorliegenden Ausführungsbeispiel entlang der Behälterkanten 22 ohne sich jedoch darauf einzuschränken. Beispielsweise können die Durchtrennungen auch seitlich der Behälterkanten 22 in den Behälterwänden 17 verlaufen.

Wesentliche Komponente der Einheit 12 sind Trennwerkzeuge 45, die mindestens einen Rand aufweisen, der als Trennkante 46 ausgebildet ist. Zur Erzeugung der Durchtrennungen 23 sind die Trennwerkzeuge 45 so verstellbar an der Vorrichtung 1 gelagert und angetrieben, dass sie mit ihren Trennkanten 26 die Behälterwände 17 über die gesamte Länge der Durchtrennungen 23 durchtrennen bzw. durchschneiden. Erfindungsgemäß geschieht dies allein durch translatorisches Verstellen, insbesondere lineares Verstellen der Trennwerkzeuge 45 quer zu den Behälterwänden 17. Dabei definiert die Trennkante 26 eines Trennwerkzeugs 45 im Zuge ihres translatorischen, insbesondere linearen Verstellens eine Trennebene, in der eine Durchtrennung 23 in der Behälterwand 17 erzeugt wird, was nachfolgend im Einzelnen beschrieben wird.

Bei der erfindungsgemäßen Einheit 12 ist an der Oberseite der Führungsplatte 34 in deren Eckbereiche jeweils eine Linearführung 47 angeordnet, deren Ausrichtung der Verbindungslinie zweier sich diagonal gegenüberliegenden Eckbereiche der Führungsplatte 34 entspricht. Die Linearführungen 47 besitzen jeweils eine Führungsschiene 48, die fest mit der Führungsplatte 34 verschraubt ist, und einen auf der Führungsschiene 48 horizontal verschieblichen Führungswagen 49. Der Führungswagen 49 dient dem biegsteifen Anschluss eines konsolartigen Werkzeugträgers 50, welcher senkrecht aus der Ebene der Führungsplatte 34 aufragt und in der durch die Linearführung 47 vorgegebenen Richtung vor und zurück verstellbar ist. Der aufragende Teil des Werkzeugträgers 50 bildet eine winkelförmige Aufnahme für das Trennwerkzeug 45, mit einer parallel zur Verstellrichtung des Führungswagens 49 bzw. parallele zur Trennebene verlaufenden Aufnahmefläche zur lösbaren Befestigung des Trennwerkzeugs 45 und einer im rechten Winkel dazu und senkrecht zu Führungsplatte 34 verlaufenden Anschlagfläche.

Jedes Trennwerkzeug 45 ist flächig ausgebildet mit einem etwa trapezförmigen Umriss, dessen längere Schmalseite den Werkzeugfuß bildet und dessen kürzere Schmalseite den Werkzeugkopf. Von den Längsseiten eines Trennwerkzeugs 45 ist zumindest eine als Trennkante 46 ausgebildet. Beispielsweise kann die Trennkante 46 als stumpfe Klinge ausgebildet sein oder als scharfe Schneide nach Art eines Messers.

Die Trennkante 46 ist im Fußbereich des Trennwerkzeugs 45 unter Bildung eines schmalen Ansatzes 51 über die längere Schmalseite hinaus verlängert.

Zu seiner Befestigung am Werkzeugträger 50 wird das Trennwerkzeug 45 mit seiner flachen Seite an der Aufnahmefläche des Werkzeugträgers 50, mit seinem der Trennkante 46 gegenüberliegenden Rand an dessen Anschlagfläche und mit seiner längeren Schmalseite am Führungswagen 49 angeschlagen und mit dem Werkzeugträger 50 verschraubt. Der Ansatz 51 erstreckt sich dabei in Richtung der Führungsplatte 34 bis auf das Höhenniveau der Matrize 41 bzw. Patrize 43 der Einheit 11. Daraus ergibt sich eine bestimmungsgemäße Lage des Trennwerkzeugs 45 innerhalb der Vorrichtung 1, in der die Trennkante 46 des Trennwerkzeugs 45 in der Trennebene liegt und gegenüber einer Vertikalen 55 durch den Fußbereich des Trennwerkzeugs 45 um einen Winkel α nach innen zur Achse 27 geneigt ist (Fig. 6).

Die Verstellmittel für den Vorschub der Trennwerkzeuge 45 umfassen ferner einen Aktor 52, beispielsweise in Form einer Zylinderkolbeneinheit, eines Spindeltriebs oder dergleichen, der koaxial zur Achse 27 zwischen Kopfplatte 29 und Aufnahmeplatte 36 starr an letztgenannter befestigt ist. Der bewegliche Teil des Aktors 52 ist koaxial zur Achse 27 durch eine Öffnung in der Aufnahmeplatte 36 geführt und trägt an seinem Ende zwischen Aufnahmeplatte 36 und Führungsplatte 34 eine zur Führungsplatte 34 planparallele Lagerplatte 53. Im Vergleich zur Führungsplatte 34 ist die Lagerplatte 53 sowohl in Längs- als auch Querrichtung deutlich kleiner, wobei die Hauptachsen der Lagerplatte 53 in einer vertikalen Projektion deckungsgleich mit den Hauptachsen der Führungsplatte 34 sind und die Diagonalen der Lagerplatte 52 deckungsgleich mit der Diagonalen der Führungsplatte 34.

An jeder Ecke der Lagerplatte 34 ist eine Schubstange 54 mit ihrem inneren Ende angelenkt, deren gegenüberliegendes äußeres Ende gelenkig mit dem Führungswagen 49 der Linearführung 47 verbunden ist. Durch Verstellen des Aktors 52 kann die Lagerplatte 53 koaxial zur Achse 27 abgesenkt werden, was aufgrund der Neigung der Schubstangen 54 zu einer Spreizung der äußeren Enden der Schubstangen 54 führt, im Zuge derer die Führungswagen 49 und damit die Trennwerkzeuge 45 aus einer ersten inneren Funktionsstellung entlang der Linearführungen 47 nach außen in eine zweite äußere Funktionsstellung verstellt werden. Ein Anheben der Lagerplatte 53 bewirkt hingegen eine kinematische Umkehrung, was ein Zurückstellen der Trennwerkzeuge 45 in die erste innere Funktionsstellung bewirkt. Auf diese Weise werden die Trennkanten 46 linear in der Trennebene verstellt, während deren Neigung α unverändert bleibt.

**Fig. 7** und **Fig. 8** betreffen Modifikationen der Trennwerkezuge 45', 45" und entsprechenden ansonsten der unter **Fig. 1** bis **Fig. 6** beschriebenen Vorrichtung 1. Insofern werden für gleiche oder funktionsgleiche Merkmale der Vorrichtung 1 gleichlautende Bezugszeichen verwendet und zur Vermeidung von Wiederholungen auf die dortigen Ausführungen verwiesen.

Die Vorrichtung 1 gemäß **Fig. 7** unterscheidet sich durch Trennwerkzeuge 45', deren kürzere Schmalseite sich im Bereich des Werkzeugfußes befindet und deren längere Schmalseite den Werkzeugkopf bildet. Daraus ergibt sich Verlauf der Trennkanten 46', bei dem das untere Ende der Trennkante 46' gegenüber dem oberen Ende der Trennkante 46' nach innen in Richtung der Achse 27 versetzt ist, was zu einer im Vergleich zur Ausführungsform gemäß Fig. 5 entgegengesetzten Neigung der Trennkanten 46' führt. Im Zuge des Verstellens der Trennwerkzeuge 45' quer zu den Behälterwänden 17 werden folglich die Durchtrennung 23 in den Behälterwänden 17 vom oberen freien Rand 19 beginnend nach unten bis auf Höhe der Faltlinien 20 hergestellt.

Bei der in **Fig. 8** gezeigten Vorrichtung 1 sind die Trennkanten 46" der Trennwerkzeuge 45" jeweils untergliedert in einen oberen Abschnitt und einen unteren Abschnitt, die mit gegenläufigen Neigungen gegenüber einer Vertikalen aneinander anschließen. Daraus ergibt sich ein pfeilartiger Verlauf der Trennkanten 46", wobei die Pfeilspitzen nach außen zeigen und im Zuge des Verstellens der Trennwerkzeuge 45" von der ersten Funktionsstellung in die zweite Funktionsstellung zunächst die Behälterwände 17 durchstoßen. Vom Durchstoßpunkt ausgehend werden nachfolgend die Durchtrennungen 23 gleichzeitig nach oben und unten entlang der Trennkanten 46" hergestellt.

Zum erfindungsgemäßen Verpacken einer Ware in einem Behälter 7 wird der befüllte und nach oben offene Behälter 7 der Fördereinrichtung 6 aufgegeben, die diesen auf einem Förderband, Transportwagen oder dergleichen zur Einheit 8 zum Erfassen der Füllhöhe h transportiert. Dort wird der Behälter 7 in definierter Lage fixiert, insbesondere steht der Behälter 7 mit seinem Behälterboden 16 auf einer Aufstandsfläche 56, deren Höhenniveau bekannt ist. Anschließend wird die Messplatte 9 der Einheit 8 in das Behälterinnere 18 bis zum Kontakt mit den Waren abgesenkt. Aus dem Stellweg der Messplatte 9 in Verbindung mit dem bekannten Höhenniveau der Aufstandsfläche 56 und der Messplatte 9 in Ausgangsposition ist die individuelle Füllhöhe h des aktuell zu verschließenden Behälters 7 bestimmbar.

Im nächsten Schritt wird der Behälter 7 zur Einheit 11 und Einheit 12 befördert, die beide in eine Baugruppe 24 integriert sind. Dort wird der Behälter 7 wiederum in definierter Position auf der Aufstandsfläche 56 für die weitere Bearbeitung fixiert und die Baugruppe 24 mit Hilfe der Hub- und Absenkeinrichtung 26 auf den Behälter 7 abgesenkt, wobei die Behälterwände 17 in dem Führungsspalt 35 zwischen äußerem Führungsrahmen 32 und innerer Führungsplatte 32 eintauchen. Auf Basis der zuvor ermittelten Füllhöhe h wird das Maß der notwendigen Absenkung ermittelt, bei dem die Matrize 41 und Patrize 43 das Niveau der Füllhöhe h am Behälter 7 erreichen. Nach Einnahme dieser Lage werden allseitig die Matrizen 41 mit Hilfe der Aktoren 40 unter Klemmung der Behälterwände 17 gegen die Patrizen 43 gefahren und in Klemmstellung gehalten.

Damit wird erreicht, dass im Bereich der Matrize 41 und Patrize 43 horizontale Rillungen 21 in den Behälterwänden 17 entstehen, entlang derer später Teile der Behälterwände 17 zum Schließen des Behälters 7 umgefaltet werden. Gleichzeitig werden die Seitenwände 17 des Behälters 7 infolge der Klemmung für den nachfolgenden Bearbeitungsschritt stabilisiert, bei dem in den Behälterwänden 17 mittels der Einheit 12 von den Rillungen 21 ausgehende und sich bis zum freien Rand 19 des Behälters 7 erstreckende, vertikale Durchtrennungen 23 erzeugt werden.

Zu diesem Zweck werden die Trennwerkzeuge 45, die sich anfangs noch in einer ersten Funktionsstellung befinden, in der sie mit ihren Trennkanten 46 im Behälterinneren 18 liegen, in eine zweite Funktionsstellung verstellt, in der die Trennkanten 46 der Trennwerkzeuge 45 im Bereich der beabsichtigten Durchtrennungen 23 außerhalb des Behälters 7 liegen, also die Behälterwände 17 durchtrennt haben. Dazu wird die Lagerplatte 53 mittels des Aktors 52 abgesenkt. Die an die Lagerplatte 53 angelenkten Schubstangen 54 wandeln die für das Absenken notwendige vertikale Druckkraft in eine quer zu den Behälterwänden 17 wirkende Schubkraft um, die ein Verstellen der Trennwerkzeuge 45 nach außen entlang der Linearführungen 47 bewirkt, bis die zweite Funktionsstellung erreicht ist. Im Zuge der Bewegung der Trennwerkzeuge 45 von der ersten Funktionsstellung in die zweite Funktionsstellung durchstoßen die Trennwerkzeuge 45 zunächst mit dem dem Führungsspalt 35 am nächsten liegenden Teil der Trennkanten 46 die Behälterwände 17. Durch anhaltende Vorschubbewegung werden anschließend die Durchtrennungen 23 entlang der geneigten Trennkanten 46 in den Behälterwänden 17 erzeugt.

Danach werden die Trennwerkzeuge 45 durch Anheben der Lagerplatte 53 zurück in die erste innere Funktionsstellung gefahren, die Klemmung der Behälterwände 17 durch Zurückfahren der Matrize 41 mittels des Aktors 40 gelöst und die Baugruppe 24 soweit angehoben, dass der Behälter 7 mittels der Transporteinrichtung 6 zur nächsten Bearbeitungsstation gelangt. Dort wir die Öffnung des Behälters 7 mit Hilfe des Werkzeugkopfes 15 der Einheit 13 geschlossen, der die frei schwenkbaren Flächenabschnitte der Behälterwände 17 um die Faltlinien 20 nach innen faltet und verklebt. Bei Bedarf kann ein Deckel auf die nach innen gefalteten Flächenabschnitte aufgesetzt und mit dem Behälter 7 verklebt werden.

## Patentansprüche

1. Vorrichtung zum volumenoptimierten Verpacken von Waren mittels eines Behälters (7) aus faltbarem Material wie zum Beispiel Karton oder Pappe unter Berücksichtigung dessen individueller warenabhängiger Füllhöhe h, wobei der Behälter (7) einen Behälterboden (16) und vier sich paarweise gegenüberliegende Behälterwände (17) besitzt und zum teilweisen oder vollständigen Schließen des Behälters (7) mindestens eine Behälterwand (17) über einen Teil ihrer Höhe in Richtung der gegenüberliegenden Behälterwand (17) faltbar ist, umfassend
- eine Einheit (8) zum Erfassen der individuellen Füllhöhe h des mit Waren befüllten Behälters (7),
- eine Einheit (11) zur Erzeugung horizontaler Rillungen (20) und/oder Perforierungen in den Behälterwänden (17) in Abhängigkeit der individuellen Füllhöhe h zur Schaffung von Faltlinien (21),
- eine Einheit (12) zur Erzeugung vertikaler Durchtrennungen (23) in den Behälterwänden (17) zwischen freiem Rand (19) der Behälterwände (17) und dem Bereich der individuellen Füllhöhe h,
- eine Einheit (13) zum Schließen des Behälters (7),
**dadurch gekennzeichnet, dass** die Einheit (12) zur Erzeugung vertikaler Durchtrennungen (23) in den Behälterwänden (17)
- eine Aufstandsfläche (56) zur Aufnahme des Behälterbodens (16) während der Erzeugung der Durchtrennungen (23) aufweist, sowie
- mindestens ein Trennwerkzeug (45, 45', 45") mit einer Trennkante (46, 46', 46"), wobei
-- die Trennkante (46, 46', 46") in einer zur Aufstandsfläche (56) orthogonalen Ebene verläuft und
-- gegenüber einer Senkrechten (55) zur Aufstandsfläche (56) um einen Winkel α geneigt ist und
-- sich über die gesamte Länge der zu erzeugenden vertikalen Durchtrennung (23) erstreckt, und dass
- die Einheit (12) zur Erzeugung vertikaler Durchtrennungen (23) in den Behälterwänden (17) Verstellmittel besitzt, mit denen das mindestens eine Trennwerkzeug (45, 45', 45") aus einer ersten inneren Funktionsstellung, in der die Trennkante (46, 46', 46") vor Durchtrennung der Behälterwand (17) innerhalb des Behälters (7) liegt, in eine zweite äußere Funktionsstellung translatorisch verstellbar ist, in der die Trennkante (46, 46', 46") nach Durchtrennung der Behälterwand (17) außerhalb des Behälters (7) liegt.

2. Vorrichtung nach Anspruch 1, **dadurch gekennzeichnet, dass** die translatorische Verstellung des mindestens einen Trennwerkzeugs (45, 45', 45") eine lineare Verstellung ist, insbesondere eine zur Aufstandsfläche (56) parallele Verstellung.

3. Vorrichtung nach Anspruch 1 oder 2, **dadurch gekennzeichnet, dass** in der ersten Funktionsstellung infolge der Neigung α der Trennkante (46, 46', 46") das der Aufstandsfläche (56) zugeordnete untere Ende der Trennkante (46, 46', 46") einen geringeren oder einen größeren Abstand zu der zu durchtrennenden Behälterwand (17) aufweist als das gegenüberliegende obere Ende der Trennkante (46, 46', 46").

4. Vorrichtung nach einem der Ansprüche 1 bis 3, **dadurch gekennzeichnet, dass** die Neigung α der Trennkante (46, 46', 46") gegenüber einer Senkrechten zur Aufstandsfläche (56) mindestens 5° beträgt, vorzugsweise mindestens 7°, höchstvorzugsweise mindestens 9°.

5. Vorrichtung nach einem der Ansprüche 1 bis 4, **dadurch gekennzeichnet, dass** die Trennkante (46, 46', 46") einen linearen oder konkaven Verlauf aufweist oder sägezahnartig ausgebildet ist.

6. Vorrichtung nach einem der Ansprüche 1 bis 5, **dadurch gekennzeichnet, dass** die Vorrichtung mehrere Trennwerkzeuge (45, 45', 45") besitzt, deren Trennkanten (46, 46', 46") sich jeweils paarweise gegenüberliegen und eine gemeinsame Trennebene definieren.

7. Vorrichtung nach Anspruch 6, **dadurch gekennzeichnet, dass** die gemeinsame Trennebene planparallel zu einer Behälterwand (17) verläuft oder einer von den Kanten (22) der Behälterwände (17) gebildeten Diagonalebene entspricht.

8. Vorrichtung nach einem der Ansprüche 1 bis 7, **dadurch gekennzeichnet, dass** die Mittel zum Verstellen des mindestens einen Trennwerkzeugs (45, 45', 45") eine in der Trennebene angeordnete und parallel oder geneigt zur Aufstandsfläche (56) verlaufende Linearführung (47) mit Führungsschiene (48) und Führungswagen (49) umfassen und das mindestens eine Trennwerkzeug (45, 45', 45") an dem Führungswagen (49) angeordnet ist.

9. Vorrichtung nach Anspruch 8, **dadurch gekennzeichnet, dass** die Mittel zum Verstellen des mindestens einen Trennwerkzeugs (45, 45', 45") einen Antrieb umfassen, mit einer mittels eines Aktors (52) senkrecht zur Aufstandsfläche (56) verstellbaren Lagerplatte (53) und mit mindestens einer Schubstange (54), wobei die mindestens eine Schubstange (54) mit ihrem einen Ende an der Lagerplatte (53) angelenkt ist und mit ihrem anderen Ende an dem Führungswagen (49).

10. Vorrichtung nach einem der Ansprüche 1 bis 9, **gekennzeichnet durch** eine Halteeinrichtung zum Fixieren der Behälterwände (17) während der Erzeugung der Durchtrennungen (23) mit einem horizontal verstellbaren Halteelement und einem ortsfesten Gegenhalteelement zur Klemmung der Behälterwände (17).

11. Vorrichtung nach Anspruch 10, **dadurch gekennzeichnet, dass** die Halteeinrichtung Teil der Einheit (11) zur Erzeugung horizontaler Rillungen (20) und/oder Perforierungen in den Behälterwänden (17) ist, wobei das Halteelement und/oder Gegenhaltelement als Patrize (43) oder Matrize (41) des Rillungswerkzeugs oder Perforierungswerkzeugs ausgebildet sind.

12. Vorrichtung nach einem der Ansprüche 1 bis 11, **dadurch gekennzeichnet, dass** die Vorrichtung eine Hub- und Absenkvorrichtung (26) besitzt, mittels der die Einheit (11) zur Erzeugung horizontaler Rillungen (20) und/oder Perforierungen und/oder die Einheit (12)) zur Erzeugung vertikaler Durchtrennungen (23) in den Behälterwänden (17) orthogonal zur Aufstandsfläche (56) verstellbar ist.

13. Vorrichtung nach Anspruch 12, **dadurch gekennzeichnet, dass** die Hub- und Absenkvorrichtung (26) an ihrem unteren Ende eine planparallel zur Aufstandsfläche angeordnete Führungsplatte (34) aufweist, die im Zuge der Verstellung bis zum Erreichen einer definierten Druckkraft auf die Waren im Behälter (7) absenkbar ist und aus dem gemessenen Absenkweg die individuelle Füllhöhe h ermittelbar ist.

14. Einheit (12) zur Erzeugung vertikaler Durchtrennungen (23) in den Behälterwänden (17) eines Behälters (7) aus faltbarem Material wie zum Beispiel Karton oder Pappe unter Berücksichtigung dessen individueller warenabhängiger Füllhöhe h, wobei der Behälter (7) einen Behälterboden (16) und vier sich paarweise gegenüberliegende Behälterwände (17) besitzt und zum teilweisen oder vollständigen Schließen des Behälters (7) mindestens eine Behälterwand (17) über einen Teil ihrer Höhe in Richtung der gegenüberliegenden Behälterwand (17) faltbar ist, mit
- einer Aufstandsfläche (56) zur Aufnahme des Behälterbodens (16) während der Erzeugung der Durchtrennungen (23), sowie
- mindestens einem Trennwerkzeug (45, 45', 45") mit einer Trennkante (46, 46', 46"), wobei
-- die Trennkante (46, 46', 46") in einer zur Aufstandsfläche (56) orthogonalen Ebene verläuft,
-- gegenüber einer Senkrechten (55) zur Aufstandsfläche (56) um einen Winkel α geneigt ist und
-- sich über die gesamte Länge der zu erzeugenden vertikalen Durchtrennung (23) erstreckt, und mit
- Verstellmitteln, mit denen das mindestens eine Trennwerkzeug (45, 45', 45") aus einer ersten inneren Funktionsstellung, in der die Trennkante (46, 46', 46") vor Durchtrennung der Behälterwand (17) innerhalb des Behälters (7) liegt, in eine zweite äußere Funktionsstellung translatorisch verstellbar ist, in der die Trennkante (46, 46', 46") nach Durchtrennung der Behälterwand (17) außerhalb des Behälters (7) liegt.

15. Verfahren zum volumenoptimierten Verpacken von Waren mittels eines Behälters (7) aus faltbarem Material wie zum Beispiel Karton oder Pappe unter Berücksichtigung dessen individueller warenabhängiger Füllhöhe h, wobei der Behälter (7) einen Behälterboden (16) und vier sich paarweise gegenüberliegende Behälterwände (17) besitzt und zum teilweisen oder vollständigen Schließen des Behälters (7) mindestens eine Behälterwand (17) über einen Teil ihrer Höhe in Richtung der gegenüberliegenden Behälterwand (17) faltbar ist, mit den Verfahrensschritten
- Messen der individuellen Füllhöhe h des Behälters (7),
- Erzeugen horizontaler Rillungen (21) oder Perforierungen in den Behälterwänden (17) zur Schaffung von Faltlinien (20),
- Erzeugen von vertikalen Durchtrennungen (23) in den Behälterwänden vom freien Rand (19) der Behälterwände (17) bis in den Bereich der individuellen Füllhöhe h,
- Schließen des Behälters (7),
**gekennzeichnet, durch** folgende Verfahrensschritte:
- Bereitstellen mindestens eines Trennwerkzeugs (45, 45', 45") mit einer Trennkante (46, 46', 46"), wobei
-- sich die Trennkante (46, 46', 46") über die gesamte Länge der zu erzeugenden Durchtrennung (23) erstreckt und
-- gegenüber der Ebene der zu durchtrennenden Behälterwand (17) geneigt ist,
- Erzeugen einer ausschließlich translatorischen Vorschubbewegung des mindestens einen Trennwerkzeugs (45, 45', 45") quer zu der zu durchtrennenden Behälterwand (17), wobei die Trennkante (46, 46', 46") mit dem Teil, der der Behälterwand (17) in Vorschubrichtung am nächsten ist, als erstes die Behälterwand (17) durchstößt und der Ort der Durchtrennung bei anhaltender Vorschubbewegung des mindestens einen Trennwerkzeugs (45, 45', 45") entlang der Trennkante (46, 46', 46") wandert bis die herzustellende Durchtrennung (23) in voller Länge erreicht ist.
